# EUROPÄISCHE PATENTSCHRIFT

(11) **EP 0 600 321 B1**
(45) Veröffentlichungstag und Bekanntmachung des Hinweises auf die Patenterteilung: **23.04.1997**
(21) Anmeldenummer: 93118638.1
(22) Anmeldetag: 19.11.1993
(51) Int. Cl.: E01D 15/12, E01D 15/14

(54) **Verlegbare Brücke**
Portable bridge
Pont déplaçable

(30) Priorität: 03.12.1992 DE 4240575
(43) Veröffentlichungstag der Anmeldung: 08.06.1994
(73) Patentinhaber: Krupp Fördertechnik GmbH, 47226 Duisburg (DE)
(72) Erfinder: Diefendahl, Wolfgang, D-47638 Straelen (DE)

(56) Entgegenhaltungen:
- CH-A- 666 500
- DE-A- 2 250 013

## Beschreibung

Die Erfindung betrifft eine aus einzelnen Brückenabschnitten zusammensetzbare, verlegbare Brücke, bei der jeder Brückenabschnitt folgende lösbar miteinander verbundene Teile aufweist: zwei Fachwerkträgeranordnungen - jeweils eine an jeder Brückenseite - mit je einem bzw. mindestens einem Obergurt, einem bzw. mindestens einem Untergurt und Diagonalen und mindestens einen Querträger, und bei der zusätzlich ein Querträger für die gesamte Brücke vorgesehen ist.

Eine derartige Brücke ist aus der DE-OS 22 50 013 bekannt. Sie ist geeignet, schweren Fahrzeugen, insbesondere Panzern, als Fahrweg über Hindernisse, z. B. Flußläufe, Schluchten, usw., zu dienen. Die bekannte Brücke weist schwere, im Querschnitt dreieckförmige Fachwerkträgeranordnungen auf, zwischen denen an dem jeweils inneren Untergurtprofil Querträger befestigt sind, die wiederum jeweils zu zweit durch Längsträger verbunden sind. Zur Fahrbahnabdeckung wird eine Vielzahl von Brettern auf die Längsträger gelegt. Nachteilig an dieser Brücke ist, daß die Fachwerkträgeranordnungen eine erheblichen Transportraum benötigen. Auch die durch Längsträger verbundenen Querträger benötigen einen entsprechenden Transportraum. Die vielen einzelnen Fahrbahnbretter erfordern zudem viel Montageaufwand. Weiterhin nachteilig ist, daß die außerhalb der senkrechten Mittelebene durch die Fachwerkträgeranordnungen angeordneten Verbindungsstellen für die Querträger entsprechend biegesteif ausgebildet sein müssen.

Der Erfindung liegt die Aufgabe zugrunde, eine verlegbare Brücke zu schaffen, die in Einzelteilen auch mit Flugzeugen oder Hubschraubern an den gewünschten Ort herantransportiert, ggf. mit Fallschirmen abgeworfen und dort durch wenig Personal ohne gesondertes Gerät im freien Vorbau zusammengebaut werden kann.

Diese Aufgabe wird erfindungsgemäß einerseits dadurch gelöst, daß die Fachwerkträgeranordnungen für den Transportzustand in eine Ebene zusammenfaltbar sind, daß die Querträger bei der fertig montierten Brücke zur unmittelbaren oder mittelbaren Abstützung auf dem Untergurt der Fachwerkträgeranordnungen über den Untergurt bzw. - bei einer Fachwerkträgeranordnung mit mehreren Untergurtprofilen - über das jeweils innere Untergurtprofil seitlich hinausragt, und daß auf jeder Brückenseite eine formschlüssige Verbindung zwischen Obergurt und Querträger in zwei verschiedenen, jeweils parallel zur Brückenlängsrichtung verlaufenden Ebenen besteht.

Jeder Brückenabschnitt und damit das gesamte Haupttragsystem der Brücke weist lediglich wenige verschieden ausgebildete Bauteile auf. Diese können durch ihre Abmessungen und einen Werkstoff mit geringer spezifischer Masse so leicht ausgebildet werden, daß sie von Personen z. B. von der Abwurfstelle zur Einsatzstelle getragen und dort von Hand montiert werden können.

Die Zusammenfaltbarkeit der Fachwerkträgeranordnungen reduziert den benötigten Transportraum erheblich. Trotzdem ist zur Montage kein großer Montageaufwand nötig, weil die Fachwerkträgeranordnungen lediglich auseinandergefaltet zu werden brauchen. Die Ausbildung der Querträger und ihre Auflage erlaubt eine gleichmäßige Belastung der Untergurtprofile jeder Fachwerkträgeranordnung, so daß die Verbindung einfach und montagefreundlich gestaltet werden kann. Die Querträger können kompakt verladen werden und benötigen dabei nur einen geringen Transportraum. Zum andern wird die Aufgabe dadurch gelöst, daß jede Fachwerkträgeranordnung aus einer einzigen Fachwerkträgerwand besteht, die über ausschwenkbare Stützen am Querträger abgestützt ist, daß der Querträger bei der fertig montierten Brücke zur Abstützung auf dem Untergurt der Fachwerkträgeranordnungen über den Untergurt seitlich hinausragt, und daß auf jeder Brückenseite eine formschlüssige Verbindung zwischen Obergurt und Querträger in zwei verschiedenen, jeweils parallel zur Brückenlängsrichtung verlaufenden Ebenen besteht.

Bei dieser sehr materialsparenden Ausführungsform bildet die Stütze gleichzeitig einen Teil der formschlüssigen Verbindung zwischen dem Obergurt und dem Querträger.

Um die Fachwerkträgeranordnungen sofort bei Montagebeginn in eine standsichere Position zu bringen, bestehen diese bei einer Weiterbildung der Erfindung aus zwei im Bereich des Obergurts gelenkig miteinander verbundenen Fachwerkträgerwänden, die mit ihren jeweils eigenen Untergurten durch Auseinanderfalten auf einen Abstand gebracht werden können.

Um die Last der Querträger gleichmäßig auf die Untergurte zu verteilen, ist bei einer bevorzugten Ausführungsform vorgesehen, an einem der Fachwerkträgerwände jeder Fachwerkträgeranordnung einen Querriegel anzulenken, der zur Auflage auf beiden Untergurten der Fachwerkträgeranordnung vorgesehen ist.

Die formschlüssige Verbindung zwischen dem Obergurt und den Querträgern ist vorzugsweise durch am Obergurt angelenkte Pfosten verwirklicht, die zum Transport in die Ebene der Fachwerkträgerwände eingeschwenkt und zur Montage aus diesen herausgeschwenkt werden können. Dabei können die Ebenen der Pfosten im fertig montierten Zustand unter einem Winkel zueinander stehen und auch symmetrisch zur Mittelebene der Fachwerkträgeranordnung angeordnet sein.

Um der Brücke eine große Querstabilität zu geben, sind die Querträger nach einer Weiterbildung der Erfindung mit Aufnahmen für Fahrbahnplatten versehen, die durch an den Querträgern angeordneten Zapfen in ihrer Lage fixiert sind. Vorteilhaft an der Bildung der Fahrbahn durch Platten - im Gegensatz zu einzelnen Bohlen oder Brettern - ist zudem die geringe Anzahl von Einzelteilen und die damit verbundene kurze Montagezeit auch bei wenig Personal.

Damit die Einzelteile durch Personen getragen werden können, ist als Werkstoff eine Aluminiumlegierung vorgesehen. Es kommen jedoch auch faserverstärkte Kunststoffe als Konstruktionsmaterial in Betracht.

Die erfindungsgemäße Brücke kann sowohl als Festbrücke zur Auflage auf Ufern von Hindernissen verwendet werden als auch, auf Schwimmkörpern aufgelegt, als Fähre oder Schwimmbrücke dienen . Dabei können jeweils zusätzliche Auffahrrampen angeordnet sein.

Ausführungsbeispiele der Erfindung sind in der Zeichnung dargestellt und werden im folgenden näher erläutert. Es zeigen
- Fig. 1: eine Schwimmbrücke in einer auszugsweise Seitenansicht,
- Fig. 2: einen Brückenabschnitt in der Seitenansicht,
- Fig. 3: den Brückenabschnitt in einem Querschnitt,
- Fig. 4: den Brückenabschnitt in einem auszugsweisen Querschnitt in vergrößerter Darstellung und
- Fig. 5 bis 7: jeweils eine andere Ausführungsform eines Brückenabschnitts in einem auszugsweisen Querschnitt.

Die Schwimmbrücke **B** besteht aus einzelnen, miteinander verbundenden Brückenabschnitten **A** von z. B. 2,75 m Länge, die jeweils auf einem Schlauchboot **D** abgestützt sind. An den jeweils äußersten Brückenabschnitten ist ein spezielles Endfeld **E** angeordnet, das zur Anlenkung einer Rampenplatte **R**, die auf dem Ufer eines Gewässers **W** aufliegt. Zur Handhabung der Rampenplatte **R** ist diese an ihrem Auffahrende über einen längenveränderbaren Seilzug **S** mit dem Obergurt des Brückenfachwerks verbunden.

Jeder Brückenabschnitt **A** weist an jeder Seite eine Fachwerkträgeranordnung 10 mit zwei Fachwerkträgerwänden (im folgenden auch nur kurz als "Wand" bzw. "Wände" bezeichnet) 11, 12 auf. Jede Fachwerkträgerwand 11, 12 weist für sich ein rohrförmiges Obergurtprofil (im folgenden auch nur kurz als "Obergurt" bezeichnet) 13 und ein rohrförmiges Untergurtprofil (im folgenden auch nur kurz als "Untergurt" bezeichnet) 14 auf, die durch senkrechte Stützen 15 und Diagonalstreben 16 miteinander verbunden sind.

Die Obergurte 13 der beiden Fachwerkträgerwände werden durch eine Schnallenanordnung 17 zusammengehalten. Innerhalb dieser Schnallenanordnung sind die Obergurte 13 um ihre eigene Achse schwenkbar gelagert. An den Untergurten 14 der äußeren Wände 11 sind Querriegel 18 an Bolzen 19 angelenkt.

An den Obergurten 13 sind in der Wand 11 Pfosten 21 und in der Wand 12 Pfosten 22 angelenkt.

Die Brückenabschnitte **A** weisen ferner zwei Querträger 23 und zwei Fahrbahnplatten 24 auf. Am Ende der Brücke wird zusätzlich ein weiterer Querträger 23 zur Vervollständigung benötigt.

Die weitere Erläuterung erfolgt anhand der Montage eines Brückenabschnitts A. Von den zur Einsatzstelle transportierten Brückenteilen werden zunächst zwei Brückenträgeranordnungen 10 von Hand zur Brückenstelle getragen. Dort werden die Wände 11, 12 mit ihren Untergurten 14 auseinandergefaltet und können sofort eine kippsichere Endposition einnehmen. Es wird also kein zusätzliches Personal zum vorübergehenden Halten der Fachwerkträgeranordnungen 10 benötigt. Anschließend werden die Querriegel 18 aus der Ebene der äußeren Wand 11 um die Bolzen 19 in Richtung auf den Untergurt 14 der inneren Wand 12 geschwenkt und dort aufgelegt. Durch nicht gesondert dargestellte Mittel wird über die Querriegel 18 ein Formschluß zwischen den beiden Untergurten 14 hergestellt. Auf jeweils zwei nebeneinanderliegende Querriegel 18 wird das auskragende Ende eines Querträgers 23 aufgelegt, wobei an der Unterseite der Querträger 23 befindliche Zapfen 25 in entsprechende Ausnehmungen der Querriegel 18 eingreifen. Die Zapfen 25 gewähren und sichern eine einwandfreie Position der Teile zueinander. Die Querriegel 18 dienen zur gleichmäßigen Einleitung der Last auf den Querträgern 23 in die Untergurte 14. Die Querträger 23 befinden sich am Stoß und in der Mitte eines jeden Brückenfeldes oder - abschnitts A.

Nach der Montage der Querträger 23 werden die Fahrbahnplatten 24 eingelegt. Die Fahrbahnplatten 24 liegen jeweils mit ihren Querkanten auf einem Auflageblech 27 an der Unterseite der Querträger 23. Durch Zapfen 28 an dem Auflageblech 27 und entsprechende Ausnehmungen in den Fahrbahnplatten 24 wird einerseits die Lage der Fahrbahnplatten 24 und gleichzeitig eine große Querstabilität des einzelnen Brückenabschnitts A und der ganzen Brücke gewährleistet.

Anschließend werden die Pfosten 21 aus der Wand 11 und die Pfosten 22 aus der Wand 12 ausgeschwenkt, um eine in sich feste formschlüssige Verbindung zwischen den Fachwerkträgeranordnungen 10 und den Querträgern 23 zur Übertragung von Druck- und Zugkräften herzustellen.

Zum Schutz vor abirrenden Fahrzeugen weist die Fahrbahn Schrammborde 31 auf, die an der Oberseite der Fahrbahnplatten 24 angelenkt sind.

Das Ausführungsbeispiel gemäß Fig. 5 unterscheidet sich von dem zuvor beschriebenen Ausführungsbeispiel im wesentlichen dadurch, daß die aus den Fachwerkträgerwänden 11, 12 ausschwenkbaren Pfosten 21, 22 eine - im Bezug auf die Mittelebene der Fachwerkträgeranordnungen 10 - zentrische Verbindung herstellen.

Bei dem Ausführungsbeispiel gemäß Fig. 6 liegen die Querträger 23 unmittelbar auf den Untergurten 14 der Wände 11, 12 auf. Um die Lage in Querrichtung zu sichern, sind Zapfen 32 an den Untergurten 14 vorgesehen. Die an den Obergurten 13 angelenkten Pfosten 21, 22 zur formschlüssigen Verbindung zwischen der Fachwerkträgeranordnung 10 und den Querträgern 23 verbleiben bei diesem Ausführungsbeispiel innerhalb der Ebenen der Wände 11, 12.

Bei dem Ausführungsbeispiel gemäß Fig. 7 besteht die Fachwerkträgeranordnung lediglich aus einer Fachwerkträgerwand 33, auf deren Untergurt 14 der Querträger 23 aufliegt. Die formschlüssige Verbindung zwischen der Fachwerkträgerwand 33 und den Querträgern 23 wird durch innerhalb der Ebene der Wand 33 schwenkbare Pfosten 35 und aus dieser Ebene schwenkbare Pfosten oder Stützen 36 hergestellt, wobei die Pfosten 36 an den überkragenden seitlichen Enden der Tragarme 23 befestigt sind. Zur Montage werden die Fachwerkträgerwände 33 von Hand zur Brückenstelle getragen und dort flach abgelegt. Nach dem Auflegen der Querträger 23 wird die komplett montierte Brückenwand aufgerichtet und mit Hilfe der an den Querträger 23 angeschlossenen Pfosten 36 gesichert.

## Patentansprüche

1. Aus einzelnen Brückenabschnitten (A) zusammensetzbare, verlegbare Brücke (B), bei der jeder Brückenabschnitt (A) folgende lösbar miteinander verbundene Teile aufweist:
- zwei Fachwerkträgeranordnungen (10) - jeweils eine an jeder Brückenseite - mit je mindestens einem Obergurt (13), mindestens einem Untergurt (14) und Diagonalen (16),
- und mindestens einen Querträger (23), und bei der zusätzlich ein Querträger (23) für die gesamte Brücke vorgesehen ist,
**dadurch gekennzeichnet**,
daß die Fachwerkträgeranordnungen (10) für den Transportzustand jeweils in eine Ebene zusammenfaltbar sind, daß der Querträger (23) bei der fertig montierten Brücke zur Abstützung auf dem Untergurt (14) der Fachwerkträgeranordnungen (10) über den Untergurt (14) bzw. - bei einer Fachwerkträgeranordnung mit mehreren Untergurtprofilen - über das jeweils innere Untergurtprofil seitlich hinausragt,
und daß auf jeder Brückenseite eine formschlüssige Verbindung (21, 22) zwischen Obergurt (13) und Querträger (23) in zwei verschiedenen, jeweils parallel zur Brückenlängsrichtung verlaufenden Ebenen besteht.

2. Aus einzelnen Brückenabschnitten (A) zusammensetzbare, verlegbare Brücke (B), bei der jeder Brückenabschnitt (A) folgende lösbar miteinander verbundene Teile aufweist:
- zwei Fachwerkträgeranordnungen (10) - jeweils eine an jeder Brückenseite - mit je einem Obergurt (13), einem Untergurt (14) und Diagonalen (16),
- und mindestens einen Querträger (23), und bei der zusätzlich ein Querträger (23) für die gesamte Brücke vorgesehen ist,
**dadurch gekennzeichnet**,
daß jede Fachwerkträgeranordnung (10) aus einer einzigen Fachwerkträgerwand (33) besteht, die über ausschwenkbare Stützen (36) am Querträger (23) abgestützt ist,
daß der Querträger (23) bei der fertig montierten Brücke zur Abstützung auf dem Untergurt (14) der Fachwerkträgeranordnungen (10) über den Untergurt (14) seitlich hinausragt,
und daß auf jeder Brückenseite eine formschlüssige Verbindung (35, 36) zwischen Obergurt (13) und Querträger (23) in zwei verschiedenen, jeweils parallel zur Brückenlängsrichtung verlaufenden Ebenen besteht.

3. Brücke nach Anspruch 1, dadurch gekennzeichnet, daß die Fachwerkträgeranordnung (10) zwei im Bereich des Obergurts (13) gelenkig miteinander verbundene Fachwerkträgerwände (11, 12) mit jeweils eigenem Untergurtprofil (14) aufweist, wobei diese Untergurtprofile (14) durch Auseinanderfalten der Fachwerkträgerwände (11, 12) auf einen Abstand gebracht werden können.

4. Brücke nach Anspruch 3, dadurch gekennzeichnet, daß eine Fachwerkträgerwand (11) einen an ihr angelenkten Querriegel (18) aufweist, der in ausgeschwenkter Stellung zur Auflage auf dem Untergurtprofil (14) beider Fachwerkträgerwände (11, 12) vorgesehen ist.

5. Brücke nach einem der Ansprüche 1, 3 oder 4, dadurch gekennzeichnet, daß die formschlüssige Verbindung zwischen dem Obergurt (13) und den Querträgern (23) durch am Obergurt (13) angelenkte Pfosten (21, 22; 35) verwirklicht ist, die in die Ebenen der Fachwerkträgerwände (11, 12) und aus diesen herausgeschwenkt werden können.

6. Brücke nach einem der Ansprüche 1, 3 , 4 oder 5, dadurch gekennzeichnet, daß die Ebenen der formschlüssigen Verbindung unter einem Winkel zueinander stehen.

7. Brücke nach Anspruch 6, dadurch gekennzeichnet, daß die Ebenen der formschlüssigen Verbindung symmetrisch zur Mittelebene der Fachwerkträgeranordnung (10) angeordnet sind.

8. Brücke nach Anspruch 2, dadurch gekennzeichnet, daß die Stütze (36) gleichzeitig ein Teil der formschlüssigen Verbindung zwischen Obergurt (13) und Querträger (23) darstellt.

9. Brücke nach einem der Ansprüche 1 bis 8, dadurch gekennzeichnet, daß die Querträger (23) Auflagen (27) für Fahrbahnplatten (24) und Zapfen (28) zum Eingriff in entsprechende Ausnehmungen in den Fahrbahnplatten (24) aufweisen.

## Claims

1. Transportable bridge (B) which may be composed of individual bridge sections (A), in which each bridge section (A) has the following parts detachably connected to one another:
- two lattice girder arrangements (10) - one on each respective side of the bridge - each with at least one top chord (13), at least one bottom chord (14) and diagonal strut (16)
- and at least one transverse girder (23),
and in which a transverse girder (23) is additionally provided for the entire bridge,
characterised in that
the lattice girder arrangements (10) may be folded up in one plane ready for transport; that for support on the bottom chord (14) of the lattice girder arrangements (10), the transverse girder (23) projects laterally beyond the bottom chord (14) or - in the case of a lattice girder arrangement with several bottom chord profiles - beyond the respective inside bottom chord profile when the bridge is fully erected;
and that on each side of the bridge there is a positive connection (21, 22) between the top chord (13) and transverse girder (23) in two different planes respectively running parallel to the longitudinal direction of the bridge.

2. Transportable bridge (B) which may be composed of individual bridge sections (A), in which each bridge section (A) has the following parts detachably connected to one another:
- two lattice girder arrangements (10) - one on each respective side of the bridge - each with at least one top chord (13), at least one bottom chord (14) and diagonal strut (16)
- and at least one transverse girder (23), and in which a transverse girder (23) is additionally provided for the entire bridge,
characterised in that
each lattice girder arrangement (10) comprises a single lattice girder wall (33) which is supported on the transverse girder (23) via swing-out supports (36);
that for support on the bottom chord (14) of the lattice girder arrangements (10), the transverse girder (23) projects laterally beyond the bottom chord (14) when the bridge is fully erected;
and that on each side of the bridge there is a positive connection (35, 36) between the top chord (13) and transverse girder (23) in two different planes respectively running parallel to the longitudinal direction of the bridge.

3. Bridge according to Claim 1, characterised in that the lattice girder arrangement (10) has two lattice girder walls (11, 12), which are articulated to one another in the region of the top chord (13) each with its own bottom chord profile (14), and these bottom chord profiles (14) may be moved apart by folding out the lattice girder walls (11, 12).

4. Bridge according to Claim 3, characterised in that one lattice girder wall (11) has a cross beam (18) articulated to it which is provided for the support on the bottom chord profile (14) of both lattice girder walls (11, 12) when in swung-out position.

5. Bridge according to one of Claims 1, 3 or 4, characterised in that the positive connection between the top chord (13) and the transverse girders (23) is formed by uprights (21, 22; 35), which are articulated to the top chord (13) and may be swung into the planes of the lattice girder walls (11, 12) and swung out from these.

6. Bridge according to one of Claims 1, 3, 4 or 5, characterised in that the planes of the positive connection stand at an angle to one another.

7. Bridge according to Claim 6, characterised in that the planes of the positive connection are arranged symmetrically to the central plane of the lattice girder arrangement (10).

8. Bridge according to Claim 2, characterised in that the support (36) simultaneously constitutes a part of the positive connection between the top chord (13) and the transverse girder (23).

9. Bridge according to one of Claims 1 to 8, characterised in that the transverse girders (23) have support means (27) for road surface plates (24) and journals (28) for engagement into corresponding recesses in the road surface plates (24).

## Revendications

1. Pont déplaçable (B), pouvant être assemblé à partir de tronçons de pont (A) individuels, et dans le cas duquel chaque tronçon de pont (A) présente les parties suivantes qui sont reliées entre elles de façon démontable:
- deux ensembles de poutres en treillis (10) - chacun de chaque côté du pont - avec, pour chacun, au moins une membrure supérieure (13), au moins une membrure inférieure (14), et des entretoises diagonales (16),
- et au moins une poutre transversale (23),
et dans le cas duquel une poutre transversale (23) est prévue en plus pour l'ensemble du pont,
caractérisé
en ce qu'en position de transport, les ensembles de poutres en treillis (10) peuvent être repliées sur eux-mêmes, chacun dans un plan,
en ce que, lorsque le pont est complètement monté, la poutre transversale (23), pour s'appuyer sur la membrure inférieure (14) des ensembles de poutres en treillis (10), dépasse latéralement de la membrure inférieure (14), ou - dans le cas d'un ensemble de poutres en treillis (10) comportant plusieurs profilés de membrure inférieure - dépasse latéralement de chaque profilé intérieur de la membrure inférieure,
et en ce que, de chaque côté du pont, une liaison par conjugaison de formes (21, 22) entre la membrure supérieure (13) et la poutre transversale (23) est constituée de deux plans différents disposés chacun parallèlement à la direction longitudinale du pont.

2. Pont déplaçable (B), pouvant être assemblé à partir de tronçons de pont (A) individuels, et dans le cas duquel chaque tronçon de pont (A) présente les parties suivantes qui sont reliées entre elles de façon démontable:
- deux ensembles de poutres en treillis (10) - chacun de chaque côté du pont - avec, pour chacun, une membrure supérieure (13), une membrure inférieure (14) et des entretoises diagonales (16),
- et au moins une poutre transversale (23),
et dans le cas duquel une poutre transversale (23) est prévue en plus pour l'ensemble du pont,
caractérisé
en ce que chaque ensemble de poutres en treillis (10) est constitué d'une unique paroi de poutre en treillis (33), qui s'appuie, par l'intermédiaire d'appuis rabattables (36), sur la poutre transversale (23),
en ce que, lorsque le pont est complètement monté, la poutre transversale (23), pour s'appuyer sur la membrure inférieure (14) des ensembles de poutres en treillis (10), dépasse latéralement de la membrure inférieure (14),
et en ce que, de chaque côté du pont, une liaison par conjugaison de formes (35, 36) entre la membrure supérieure (13) et la poutre transversale (23) est constituée de deux plans différents disposés chacun parallèlement à la direction longitudinale du pont.

3. Pont suivant la revendication 1, caractérisé en ce que l'ensemble de poutres en treillis (10) présente deux parois de poutres en treillis (11, 12) reliées entre elles par articulation dans la zone de la membrure supérieure (13) et comportant chacune son propre profilé de membrure inférieure (14), étant entendu que ces profilés de membrure inférieure (14) peuvent être placés à une certaine distance l'un de l'autre par le déploiement des parois (11, 12) de poutre en treillis.

4. Pont suivant la revendication 3, caractérisé en ce qu'une paroi de poutre en treillis (11) présente un verrou transversal (18) articulé sur elle, qui est prévu pour l'appui sur le profilé (14) de la membrure inférieure des deux parois de poutres en treillis (11, 12).

5. Pont suivant l'une des revendications 1, 3 ou 4, caractérisé en ce que la liaison par conjugaison de formes entre la membrure supérieure (13) et les poutres transversales (23) est matérialisée par des étançons (21, 22; 35) s'articulant sur la membrure supérieure (13) et que on peut les faire pivoter pour venir dans les plans des parois de poutres en treillis (11, 12) et pour s'écarter de ces plans.

6. Pont suivant l'une des revendications 1, 3, 4 ou 5, caractérisé en ce que les plans de la liaison par conjugaison de formes forment entre eux un angle.

7. Pont suivant la revendication 6, caractérisé en ce que les plans de la liaison par conjugaison de formes sont disposés symétriquement par rapport au plan médian de l'ensemble de poutre en treillis (10).

8. Pont suivant la revendication 2, caractérisé en ce que l'appui (36) constitue en même temps une partie de la liaison par conjugaison de formes entre la membrure supérieure (13) et la poutre transversale (23).

9. Pont suivant l'une des revendications 1 à 8, caractérisé en ce que les poutres transversales (23) présentent des appuis (27) pour des plateaux de voie de circulation (24) et des tourillons (28) destinés à être engagés dans des évidements correspondants des plateaux de voie de circulation (24).
